# FASCICULE DE BREVET EUROPEEN

(11) **EP 1 164 658 B1**
(45) Date de publication et mention de la délivrance du brevet: **31.03.2004**
(21) Numéro de dépôt: 01401461.7
(22) Date de dépôt: 06.06.2001
(51) Int. Cl.: H01R 4/48

(54) **Connecteur électrique**
Elektrischer Verbinder
Electrical connector

(30) Priorité: 14.06.2000 FR 0007570
(43) Date de publication de la demande: 19.12.2001
(73) Titulaire: Alstom, 75116 Paris (FR)
(72) Inventeur: Keiser, Markus, 5057 Reitnau (CH); Wagner, Peter, 8955 Oetwil a.d.l (CH)
(74) Mandataire: Poulin, Gérard

(56) Documents cités:
- EP-A- 0 716 474
- DE-A- 2 633 892
- US-A- 3 861 595

## Description

La présente invention concerne un connecteur électrique coaxial cylindrique comprenant une partie mâle et une partie femelle du type comprenant une bande intermédiaire de lames de contacts disposée dans un logement annulaire de l'une des deux parties.

L'invention s'applique en particulier, bien que non limitativement, pour les contacts de passage de courants permanents dans l'appareillage haute et moyenne tension.

Les lames de contacts sont faites par poinçonnage d'une bande. Elles sont parallèles entre elles comme les barreaux d'une échelle et sont donc reliées à chacune de leurs extrémités par une bande latérale continue. Chaque bande latérale comporte des lobes ou des « languettes » par exemple en forme de trapèze isocèle qui sont repliés hors du plan de la bande, comme par exemple dans le document EP 716 474 qui est considéré comme l'état de la technique plus proche. Pour le montage de la bande, la partie qui la reçoit, par exemple la partie mâle, comporte un logement annulaire dont les flancs latéraux sont inclinés de façon à former une queue d'aronde. Les languettes citées ci-dessus viennent ainsi s'appuyer contre ces flans latéraux. Cependant pour l'introduction de cette bande dans ce logement annulaire à section en queue d'aronde, il est nécessaire d'effectuer une lumière transversale d'introduction de la bande. Pour éviter cet usinage supplémentaire, nécessaire à l'introduction de la bande, il est connu de placer la bande dans un logement annulaire dont les flans sont droits ou légèrement inclinés mais vers l'intérieur et de maintenir la bande dans ce logement par le moyen de deux anneaux élastiques, un de chaque côté de la bande, venant s'appuyer radialement contre les languettes des bandes latérales. Cette solution n'est pas satisfaisante car la pression exercée n'est pas uniforme sur toute la circonférence de l'anneau et il y a des risques de mauvais maintien de la bande de lames de contact.

La présente invention a pour but de pallier ces inconvénients et elle a pour objet un connecteur électrique coaxial cylindrique comprenant une partie mâle et une partie femelle, du type comprenant une bande intermédiaire de lames de contact en matériau élastique, les lames étant réunies à leurs extrémités par deux bandes latérales continues et comportant chacune une succession de languettes prolongeant extérieurement la bande latérale, ladite bande intermédiaire étant disposée dans un logement annulaire de l'une des deux parties, ledit logement ayant deux flancs latéraux à parois perpendiculaires à l'axe du connecteur, lesdites languettes élastiques ayant une première face recourbée vers le fond du longement et étant recourbées en sens inverse pour former une face d'extrémité remontant vers l'extérieur du logement, caractérisé en ce que l'extrémité de ladite face s'appuie contre le flanc latéral dudit logement annulaire.

On va maintenant donner la description d'un exemple de mise en oeuvre de l'invention en se reportant au dessin annexé dans lequel :
La fig. 1 est une vue schématique en perspective d'un connecteur électrique selon l'invention.
La fig. 2 montre séparément, en vue agrandie et partielle, une portion de bande intermédiaire de lames de contact et une portion de la partie mâle du connecteur électrique montrant la forme du logement annulaire dans lequel doit être disposée la bande intermédiaire de lames de contact.
La fig. 3 est une vue partielle en coupe du connecteur électrique montrant la bande intermédiaire dans son logement et la partie mâle du connecteur étant située à l'intérieur de la partie femelle.

En se reportant à la fig. 1, on voit ainsi schématiquement un connecteur électrique coaxial, cylindrique comprenant une partie femelle 1 et une partie mâle 2. La partie mâle 2 est équipée d'une bande intermédiaire 3 de lames de contact. Cette bande intermédiaire 3 est en un matériau élastique ayant des propriétés de ressort. Elle est disposée dans un logement annulaire de la partie mâle 2.

Dans l'exemple représenté, c'est la partie mâle qui reçoit la bande intermédiaire de lames de contact mais ce pourrait être le contraire.

En se reportant maintenant aux figures 2 et 3, on va décrire les particularités de la bande intermédiaire et du logement de cette bande.

Sur la fig. 2, on voit une portion de bande intermédiaire 3. Elle comporte des lames de contact 4 qui sont réunies à leurs extrémités par des bandes latérales continues 5 et 6. Les bandes latérales 5 et 6 comportent des languettes 7 prolongeant extérieurement la bande.

Cette bande intermédiaire 3 est en un matériau élastique ayant des propriétés de ressort. Avant le traitement lui donnant ces propriétés élastiques de ressort, la bande est poinçonnée, les lames 4 sont vrillées et les languettes sont courbées selon la forme désirée.

Pour placer la bande intermédiaire 3 de lames de contact, la partie mâle 2 comporte un logement annulaire 8 comportant deux flancs latéraux 9 et 10. Ces flancs latéraux 9 et 10 sont plans et perpendiculaires à l'axe X (fig. 1 et 2) du connecteur.

Comme le montrent bien les figures 2 et 3, les languettes 7, qui sont élastiques, formant ressort, comme l'ensemble de la bande intermédiaire 3, ont une première face 11 recourbée vers le fond 12 du logement 8 puis sont ensuite recourbées en sens inverse pour former une face d'extrémité 13 remontant vers l'extérieur du logement 8.

En position, comme représenté fig. 3, cette face 13 a son extrémité qui s'appuie contre le flanc 10, (ou 9) du logement 8.

L'angle que fait cette face 13 des languettes 7 avec les flancs 9 et 10 est aigu.

Ainsi, l'introduction de la bande dans son logement est aisée et son maintien dans le logement est bien assuré, sans aucune pièce supplémentaire, grâce à l'effet de ressort des languettes 13 contre les flancs 9 et 10. Les faces 13 des languettes dont l'extrémité tournée vers l'extérieur du logement s'appuie contre les flancs 9 et 10 avec un angle aigu, forment un système autobloquant s'opposant à l'arrachement de la bande intermédiaire.

## Revendications

1. Connecteur électrique coaxial cylindrique comprenant une partie mâle (2) et une partie femelle (1), du type comprenant une bande intermédiaire (3) de lames (4) de contact en matériau élastique, les lames étant réunies à leurs extrémités par deux bandes latérales continues (5,6) et comportant chacune une succession de languettes (7) prolongeant extérieurement la bande latérale, ladite bande intermédiaire étant disposée dans un logement annulaire (8) de l'une des deux parties, ledit logement ayant deux flancs latéraux (9,10) à parois perpendiculaires à l'axe (X) du connecteur, les languettes (7) élastiques ayant une première face (11) recourbée vers le fond (12) du logement (8), lesdites languettes étant recourbées en sens inverse pour former une face d'extrémité (13) remontant vers l'extérieur du logement (8), **caractérisé en ce que** l'extrémité de ladite face (13) s'appuie contre le flanc latéral (9,10) dudit logement annulaire (8).

2. Connecteur électrique selon la revendication 1, **caractérisé en ce que** ladite face (13) remontant vers l'extérieur, desdites languettes (7), fait un angle aigu avec ledit flanc latéral (9,10).

## Claims

1. A cylindrical coaxial electrical connector comprising a male portion (2) and a female portion (1), the connector being of the type that includes an intermediate strip (3) of contact springs (4) of elastic material, the springs being united at their ends by two continuous side strips (5, 6) and each having a succession of tongues (7) extending the side strip outwards, said intermediate strip being placed in an annular housing (8) in one or other of the two portions, said housing having two side flanks (9, 10) with walls that are perpendicular to the axis (X) of the connector, each elastic tongue (7) having a first face (11) bent towards the bottom (12) of the housing (8), each tongue being bent in the opposite direction to form an end face (13) rising up towards the outside of the housing (8), the connector being **characterized in that** the end of said face (13) bears against the side flank (9, 10) of said annular housing (8).

2. An electrical connector according to claim 1, **characterized in that** said face (13) rising up towards the outside on each of said tongues (7) is at an acute angle with said side flank (9, 10).

## Patentansprüche

1. Zylindrischer koaxialer elektrischer Verbinder, welcher ein männliches Teil (2) und ein weibliches Teil (1) aufweist, der Art, welcher ein Zwischenband (3) mit Kontaktlamellen (4) aus elastischem Material aufweist, wobei die Lamellen an ihren Enden durch zwei ununterbrochene Seitenbänder (5, 6) verbunden sind und jeweils eine ununterbrochene Aufeinanderfolge von Zacken (7) aufweisen, welche das Seitenband nach außen hin verlängern, wobei das Zwischenband in einem ringförmigen Sitz (8) auf einem der beiden Teile angeordnet ist, wobei der Sitz zwei Seitenflächen (9, 10) mit zur Achse (X) des Verbinders senkrechten Wänden aufweist, wobei die elastischen Zacken (7) eine erste, zum Boden (12) des Sitzes (8) umgebogene Seite (11) aufweisen und die Zacken umgebogen sind in umgekehrter Richtung, um eine Endseite (13) zu bilden, welche zur Außenseite des Sitzes (8) aufsteigt, **dadurch gekennzeichnet, dass** das Ende der Seite (13) sich gegen die Seitenfläche (9, 10) des ringförmigen Sitzes (8) anlehnt.

2. Elektrischer Verbinder gemäß Anspruch 1, **dadurch gekennzeichnet, dass** die Seite (13) zur Außenseite der Zacken (7) hin aufsteigt und einen spitzen Winkel mit der Seitenfläche (9, 10) bildet.
